# EUROPÄISCHE PATENTSCHRIFT

(11) **EP 2 745 279 B1**
(45) Veröffentlichungstag und Bekanntmachung des Hinweises auf die Patenterteilung: **10.03.2021**
(21) Anmeldenummer: 12751261.4
(22) Anmeldetag: 13.08.2012
(51) Int. Cl.: G07D 7/1205, G07D 7/121, G07D 7/20, G07D 11/235, G07D 11/26

(54) **SENSOR UND VERFAHREN ZUM BETREIBEN DES SENSORS**
SENSOR, AND METHOD FOR OPERATING SAID SENSOR
CAPTEUR ET PROCÉDÉ POUR FAIRE FONCTIONNER CE CAPTEUR

(30) Priorität: 17.08.2011 DE 102011110895
(43) Veröffentlichungstag der Anmeldung: 25.06.2014
(73) Patentinhaber: Giesecke+Devrient Currency Technology GmbH, 81677 München (DE)
(72) Erfinder: FRANKENBERGER, Jörg, 85570 Markt Schwaben (DE); BLOSS, Michael, 81241 München (DE); KERST, Erich, 85570 Unterföhring (DE)
(86) Internationale Anmeldenummer: PCT/EP2012/003455
(87) Internationale Veröffentlichungsnummer: WO 2013/023777

(56) Entgegenhaltungen:
- WO-A1-97/07439
- WO-A1-2005/013206
- WO-A2-95/19019
- WO-A2-03/036572
- DE-A1- 2 944 363
- DE-A1- 3 939 789
- DE-A1- 19 902 939
- DE-A1-102007 038 753
- DE-A1-102007 038 754
- US-A- 4 587 434

## Beschreibung

Die Erfindung betrifft ein Verfahren zum Betreiben eines Sensors, der zur Prüfung von Wertdokumenten ausgebildet ist und einen Sensor, der zur Durchführung dieses Verfahrens ausgebildet ist.

Zur Prüfung von Wertdokumenten werden üblicherweise Sensoren verwendet, mit denen die Art der Wertdokumente bestimmt wird und/oder mit denen die Wertdokumente auf Echtheit und/oder auf ihren Zustand geprüft werden. Derartige Sensoren werden z.B. zur Prüfung von Banknoten, Schecks, Ausweisen, Kreditkarten, Scheckkarten, Tickets, Gutscheinen und dergleichen verwendet. Die Wertdokumente werden üblicherweise in einer Vorrichtung zur Wertdokumentbearbeitung geprüft, in der, je nach den zu prüfenden Wertdokumenteigenschaften, einer oder mehrere Sensoren enthalten sind. Zur Prüfung der Wertdokumente werden diese mit Hilfe eines Transportsystems einzeln entlang eines Transportwegs an dem Sensor vorbeitransportiert.

Zur Überprüfung der Funktion eines Sensors, der entlang des Transportwegs der Wertdokumente angeordnet ist, wird üblicherweise ein Testmedium in den Erfassungsbereich des Sensors eingebracht, um mit dem Sensor einen Messwert des Testmediums zu detektieren. Zu diesem Zweck wird die Wertdokumentprüfung unterbrochen und - an Stelle eines Wertdokuments - das Testmedium in den Erfassungsbereich des Sensors eingebracht. Nachteilig ist bei diesem Verfahren, dass ein Testmedium bereit gestellt werden muss und dessen Zuordnung zu dem Sensor sicher gestellt werden muss. Im Fall mehrerer Sensoren oder bei Erneuerung des Testmediums, z.B. aufgrund von Degradation des Testmediums, kann es dabei leicht zu Verwechslungen kommen, die zu falschen Testergebnissen führen können. Ferner wurde vorgeschlagen, ein Testmedium in den Sensor selbst einzubauen, z.B. in das Gehäuse des Sensors. Zur Überprüfung der Sensorfunktion wird die Prüfung der Wertdokumente unterbrochen und das Testmedium wird in den Erfassungsbereich des Sensors eingeschwenkt, um davon Messwerte zu detektieren. Nachteilig ist auch hier, dass die Prüfung der Wertdokumente zur Überprüfung der Sensorfunktion unterbrochen werden muss.

Eine ähnliche Überprüfung der Sensorfunktion, mit der Bestimmung von Korrekturfaktoren, wird beispielsweise in DE102007038754, DE102007038753 und US4587434A offenbart.

Bei der Funktionsprüfung eines Sensors wird bisher überprüft, ob Messwerte, die der Sensor von dem in seinen Erfassungsbereich eingebrachten Testmedium detektiert, vorbestimmte Mindestwerte überschreiten. Solange die tatsächlichen Messwerte über dem Mindestwert liegen, ist der Sensor funktionsfähig. Wird jedoch ein Unterschreiten eines Mindestwerts festgestellt, resultiert daraus ein Funktionsausfall des Sensors. Derartige Funktionsausfälle führen zu Betriebsunterbrechungen des Sensors und der zugehörigen Vorrichtung, die die Wertdokumente prüft, so dass der Durchsatz der Wertdokumentprüfung reduziert wird. Funktionsausfälle erfordern üblicherweise eine intensive Überprüfung des Sensors und/oder haben manuelle Eingriffe, z.B. durch Servicemitarbeiter, zur Folge und Erhöhen dadurch den Aufwand zum Betreiben des Sensors.

Eine Aufgabe der vorliegenden Erfindung ist es daher, den Aufwand zum Betreiben eines zur Wertdokumentprüfung ausgebildeten Sensors zu reduzieren.

Diese Aufgabe wird durch die Gegenstände der unabhängigen Ansprüche gelöst. In davon abhängigen Ansprüchen sind vorteilhafte Weiterbildungen und Ausgestaltungen der Erfindung angegeben.

Das erfindungsgemäße Verfahren betrifft einen Sensor, der zur Prüfung von Wertdokumenten ausgebildet ist. Der Sensor kann ein Sensor zur Prüfung optischer oder magnetischer oder elektrischer oder mechanischer Eigenschaften der Wertdokumente sein, um die Wertdokumente auf deren Echtheit, deren Art, deren Zustand oder deren Qualität zu prüfen. Zur Prüfung der Wertdokumente ist in dem Sensor mindestens ein Betriebsmodus des Sensors vorgesehen, in dem bestimmt ist, welche Messwerte der Sensor zur Prüfung der Wertdokumente detektieren soll und wie die detektierten Messwerte auszuwerten sind. Der Sensor weist z.B. einen Datenspeicher auf, in dem der vorgesehenen Betriebsmodus oder Informationen zu dem vorgesehenen Betriebsmodus abgespeichert sind, den der Sensor zur Prüfung, der Wertdokumente verwendet. In dem Sensor kann einer oder auch mehrere Betriebsmodi vorgesehen sein, z.B. zur Prüfung einer oder mehrerer Wertdokumentarten.

Zur Feststellung etwaiger Funktionsstörungen führt der Sensor einen Selbsttest durch, durch den er seine Funktionsfähigkeit selbstständig überprüft. Der Sensor kann zu Durchführung eines oder mehrerer Selbsttests ausgebildet sein. Falls in dem durchgeführten Selbsttest des Sensors keine Funktionsstörung festgestellt wird, verwendet der Sensor zur Prüfung der Wertdokumente den Betriebsmodus, der zur Prüfung der Wertdokumente vorgesehen ist, und führt eine Prüfung der Wertdokumente in dem vorgesehenen Betriebsmodus durch.

Bei dem Selbsttest ist vorgesehen, dass der Sensor auf zumindest eine im Rahmen des Selbsttests festgestellte Funktionsstörung, die die Prüfung der Wertdokumente behindern würde, dadurch reagiert, dass der Sensor zur Prüfung der Wertdokumente, an Stelle des zur Prüfung der Wertdokumente vorgesehenen Betriebsmodus, einen modifizierten Betriebsmodus verwendet. In dem modifizierten Betriebsmodus wird zur Prüfung der Wertdokumente zumindest ein anderer Messwert des Sensors verwendet als in dem Prüfung der Wertdokumente vorgesehenen Betriebsmodus bestimmt ist. Im Gegensatz zum bisher üblichen Funktionsausfall des Sensors, kann der Sensor daher trotzt der Funktionsstörung weiter zur Prüfung der Wertdokumente betrieben werden. Obwohl die Funktionsstörung die Prüfung der Wertdokumente behindern würde, fällt der Sensor nur dann aus, wenn es für den Sensor keine Möglichkeit zur Umgehung der Funktionsstörung mit Hilfe des modifizierten Betriebsmodus gibt. In vielen Fällen wird der Sensor die Funktionsstörung umgehen können, so dass er - anstatt auszufallen - weiter zur betrieben werden kann und trotz der Funktionsstörung eine Prüfung der Wertdokumente durchführen kann. Durch das Verwenden eines modifizierten Betriebsmodus, in dem ein anderer Messwerts verwendet wird, wird erreicht, dass die Anzahl der Funktionsausfälle des Sensors reduziert wird. Das Verwenden eines anderen Messwerts hat außerdem den Vorteil, dass die Auswertung der Messwerte nur geringfügig verändert werden muss, da lediglich der vorgesehen Messwert durch den anderen Messwert ersetzt zu werden braucht, die Auswertung ansonsten aber gleich bleiben kann.

Der andere Messwert ist z.B. ein Messwert, der aus Messwerten des Sensors abgeleitet wird, die in dem vorgesehenen Betriebsmodus verwendet werden, aber nicht von der Funktionsstörung betroffen sind. Beispielsweise kann der andere Messwert einer aus den detektierten Messwerten interpolierter oder extrapolierter Messwert sein. Der andere Messwert kann auch ein Messwert des Sensors sein, der in dem vorgesehenen Betriebsmodus überhaupt nicht zur Prüfung der Wertdokumente bestimmt ist. Der andere Messwert kann z.B. ein zusätzlich detektierter Messwert sein, der in dem vorgesehenen Betriebsmodus nicht detektiert wird, in dem modifizierten Betriebsmodus aber detektiert und ausgewertet wird, oder es kann ein zusätzlich ausgewerteter Messwert werden, der in dem vorgesehenen Betriebsmodus zwar detektiert, aber nicht ausgewertet wird. Das Verwenden eines zusätzlichen Messwerts hat den Vorteil, dass eine durch die Funktionsstörung verlorene Messinformation durch den zusätzlichen Messwert zumindest teilweise kompensiert werden kann.

In dem modifizierten Betriebsmodus kann ein von der Funktionsstörung betroffener Messwert, der in dem vorgesehenen Betriebmodus verwendet werden sollte, wegelassen werden. Zum Beispiel wird der betroffene Messwert zwar auch in modifizierten Betriebsmodus detektiert, aber bei der Auswertung der Messwerte nicht berücksichtigt und die Auswertung auf Basis der übrigen Messwerte durchgeführt, die nicht von der Funktionsstörung betroffen sind. Oder der von der Funktionsstörung betroffene Messwert wird in dem modifizierten Betriebmodus überhaupt nicht detektiert. Im Fall eines optischen Sensors kann z.B. die betreffende Lichtquelle in einer Beleuchtungssequenz weggelassen werden bzw. der betreffende Messwert nicht detektiert werden bzw. in der Auswertung nicht berücksichtigt werden. Bei einem Sensor mit mehreren Messspuren quer zu einer Transportrichtung der Wertdokumente kann der Messwert der betreffenden Messspur weggelassen werden, z.B. bei der Auswertung ignoriert werden.

Während in dem vorgesehenen Betriebsmodus die Prüfung der Wertdokumente anhand von einem oder mehreren Messewerten erfolgen würde, die von der Funktionsstörung betroffen sind, werden die Wertdokumente in dem modifizierten Betriebsmodus vorzugsweise ausschließlich auf der Basis von Messwerten des Sensors geprüft, deren Erzeugung nicht von der Funktionsstörung betroffen ist. Die Prüfung der Wertdokumente wird z.B. anhand derjenigen bereits bisher vorgesehenen Messwerte durchgeführt, die nicht von der Funktionsstörung betroffen sind, und anhand eines oder mehrerer zusätzlicher Messwerte, die nicht von der Funktionsstörung betroffen sind. Der modifizierte Betriebsmodus unterscheidet sich z.B. durch eine im Vergleich zum vorgesehenen Betriebsmodus modifizierte Anregung, bei einem optischen Sensor z.B. durch das Verwenden einer anderen Lichtquelle.

Bei dem Selbsttest kann vorgesehen sein, dass der Sensor auf eine oder mehrere Funktionsstörungen auf diese Weise reagiert. Bei verschiedenen solchen Funktionsstörungen kann der Sensor in derselben oder in unterschiedlicher Weise reagieren. Darüber hinaus kann es aber auch weitere Funktionsstörungen des Sensors geben, die einen Funktionsausfall des Sensors zur Folge haben, z.B. wenn der Sensor für diese Funktionsstörung keinen modifizierten Betriebsmodus zur Verfügung hat, um die Funktionsstörung zu umgehen.

Bei Feststellung einer Funktionsstörung kann der Sensor Informationen über die festgestellte Funktionsstörung in einen Fehlerspeicher abspeichern, damit die Informationen zu der festgestellten Funktionsstörung später verfügbar sind. Falls der Sensor eine Funktionsstörung feststellt und die festgestellte Funktionsstörung die Prüfung der Wertdokumente nicht behindern würde, führt der Sensor die Prüfung der Wertdokumente in dem vorgesehenen Betriebsmodus durch. In diesem Fall ist keine Umgehung der Funktionsstörung notwendig und die festgestellte Funktionsstörung kann bei der Prüfung der Wertdokumente ignoriert werden.

Falls der Sensor im Rahmen seines Selbsttest eine Funktionsstörung feststellt, die die Prüfung der Wertdokumente behindern würde, und die Funktionsstörung umgehbar ist, reagiert der Sensor dadurch, dass er zur Prüfung der Wertdokumente den vorgesehenen Betriebsmodus durch den modifizierten Betriebmodus ersetzt oder den vorgesehenen Betriebsmodus geeignet modifiziert, und die Prüfung der Wertdokumente in dem modifizierten Betriebsmodus durchführt. Außerdem kann vorgesehen sein, dass der Sensor auf dieselbe Funktionsstörung in bestimmten anderen Fällen, wenn Funktionsstörung nicht umgehbar ist, dadurch reagiert, dass der Sensor eine Fehlermeldung ausgibt, welche auf eine Funktionsunfähigkeit des Sensors oder einer bestimmten Funktion des Sensors hinweist. Die Fehlermeldung kann der Sensor selbst anzeigen und/oder über die Kommunikationsschnittstelle zu der Vorrichtung senden, um die Fehlermeldung anzuzeigen und/oder weiter zu verarbeiten.

Der Selbsttest wird insbesondere durch einen bereits in einer Vorrichtung zur Wertdokumentprüfung installierten Sensor durchgeführt. Der Sensor führt den Selbsttest z.B. in der Zwischenzeit zwischen der Prüfung aufeinanderfolgend zu prüfender Wertdokumente durch. Zusätzlich oder alternativ kann der Sensor den Selbsttest aber auch vor Beginn der Wertdokumentprüfung, z.B. beim Hochfahren des Sensors oder der Vorrichtung durchführen. Die Informationen dazu, wie der Sensor auf die jeweils festgestellte Funktionsstörung reagieren kann, sind z.B. in dem Datenspeicher des Sensors abgespeichert. Vorteilhaft ist dabei, dass der Sensor seinen Selbsttest völlig selbstständig ausführen kann und der Sensor z.B. dafür keinen Datenaustausch mit seiner Umgebung benötigt. Alternativ können die Informationen zu den unterschiedlichen Reaktionen dem Sensor aber auch von außen zugeführt werden, z.B. durch die oben genannte Vorrichtung.

Wenn der Sensor ein optischer Sensor ist, umfasst der Selbsttest z.B. eine Überprüfung der Funktion mindestens einer Lichtquelle des Sensors und/oder mindestens eines Photodetektors des Sensors. Zur Überprüfung der Funktion der Lichtquelle und/oder des Photodetektors, wird ein Anteil des an einem Fenster des Sensors reflektierten Lichts der Lichtquelle durch den Photodetektor detektiert, während kein Wertdokument im Erfassungsbereich des Sensors vorhanden ist. Da für diesen Selbsttest kein Testmedium und kein Wertdokument benötigt wird, ist der Selbsttest des Sensors bereits vor Beginn der Wertdokumentprüfung möglich. Außerdem können durch diesen Selbsttest auch Messspuren des Sensors überprüft werden, die außerhalb des zu prüfenden Wertdokuments liegen. Bei der bisher üblichen Verwendung eines Testmediums können solche Rand-Messspuren dagegen nicht überprüft werden. Zur Überprüfung der Funktion der Lichtquellen wird der Anteil des an einem Fenster des Sensors reflektierten Lichts der Lichtquelle durch denjenigen Photodetektor detektiert wird, der auch zur Prüfung der Wertdokumente das von dem Wertdokument ausgehende Licht detektiert. Daher braucht zum Zweck der Lichtquellen-Prüfung im Rahmen des Selbsttest kein zusätzlicher Detektor vorgesehen werden. Der Selbsttest des Sensors, durch den die Funktion der Lichtquellen und/oder der Photodetektoren überprüft wird, kann in der Lücke zwischen zwei nacheinander an dem Sensor vorbeitransportierten Wertdokumenten durchgeführt werden. Insbesondere kann der Selbsttest in jeder dieser Lücken oder regelmäßig nach einer bestimmten Zeit oder Anzahl an Wertdokumenten oder der Selbsttest kann vor einem Wechsel zu anderen Wertdokumenten durchgeführt werden.

Wird der Selbsttest des Sensors auf diese Weise durchgeführt, umfasst dieser nicht nur eine Überprüfung der Funktion der Lichtquellen, sondern automatisch auch eine Überprüfung der Funktion des Photodetektors. Mit Hilfe logischer Analysen kann herausgefunden werden, welche der Lichtquelle und/oder der Photodetektoren von der Funktionsstörung betroffen sind. Wenn z.B. mit einem bestimmten Photodetektor das Licht mehrerer Lichtquellen nacheinander detektiert wird, und der Photodetektor bei Einschalten jeder dieser Lichtquellen ein unzureichendes Signal detektiert, kann daraus auf eine Funktionsstörung des Photodetektors oder der daran angeschlossenen elektronischen Schaltung geschlossen werden. Wenn der Photodetektor dagegen nur bei einer dieser Lichtquellen ein unzureichendes Signal detektiert, so wird auf eine Funktionsstörung dieser Lichtquelle oder deren Stromversorgung oder Ansteuerung geschlossen. Eine Funktionsstörung kann bereits aufgrund eines unzureichenden Messwerts festgestellt werden oder erste durch mehrere Messwerte, die auf eine Funktionsstörung schließen lassen. Der Sensor kann zusätzlich oder alternativ auch andersartige Selbsttests durchführen und Funktionsstörungen mit Hilfe anderer Methoden identifizieren. Abhängig davon, welche Funktionsstörung festgestellt wird und ob diese umgehbar ist oder nicht, verwendet der Sensor gegebenenfalls einen seiner modifizierten Betriebsmodi zum Prüfen der Wertdokumente.

Wenn der Sensor ein optischer Sensor ist, der das von den Wertdokumenten ausgehende Licht bei mehreren Wellenlängen detektiert, kann erfindungsgemäß in dem modifizierten Betriebsmodus zur Prüfung der Wertdokumente zumindest ein Messwert verwendet werden, der bei einer anderen Wellenlänge detektiert wird als die Messwerte, die die in dem vorgesehenen Betriebsmodus zur Prüfung der Wertdokumente vorgesehen sind. Insbesondere kann der bei Beleuchtung mit einer anderen Wellenlänge detektierte Messwert verwendet werden. Im Fall spektral verschiedener Lichtquellen kann dies z.B. durch eine spektral andere Beleuchtung erreicht werden und gegebenenfalls eine entsprechend angepasste Auswertung. Im Fall spektral verschiedener Photodetektoren kann bei gleicher Beleuchtung ein Messwert bei einer anderen Wellenlänge detektiert und ausgewertet werden. Vorteilhaft kann bei der Prüfung eines spektral breitbandigen Merkmals der Wertdokumente der Funktionsausfall einer Lichtquelle bzw. eines Photodetektors vermieden werden, wenn zur Prüfung des Merkmals auch eine spektral benachbarte Lichtquelle bzw. eine spektral benachbarter Photodetektor geeignet ist.

Wenn der Sensor ein optischer Sensor ist, der das von den Wertdokumenten ausgehende Licht bei mehreren Wellenlängen detektiert, kann erfindungsgemäß in dem modifizierten Betriebsmodus zur Prüfung der Wertdokumente zumindest ein abgeleiteter Messwert verwendet werden, z.B. an Stelle des durch die Funktionsstörung betroffenen Messwerts. Die Verwendung eines abgeleiteten Messwerts, z.B. interpolierten oder extrapolierten Messwerts, hat den Vorteil, dass die Auswertung im Wesentlichen gleich bleiben kann, da nur der Schritt des Ableitens vor der Auswertung eingefügt werden braucht, die Auswertung ansonsten aber gleich bleiben kann. Der interpolierte Messwert wird z.B. aus den detektierten Messwerten interpoliert, die die beidseitig spektral benachbart zu dem von Funktionsstörung betroffenen Messwert detektiert werden. Zum Beispiel wird im Fall einer Funktionsstörung einer der Lichtquellen, an Stelle des Messwerts, der bei Beleuchtung mit der funktionsgestörten Lichtquelle detektiert wird, ein interpolierter Messwert verwendet, der aus Messwerten interpoliert wird, die bei Beleuchtung mit Lichtquellen detektiert werden, die spektral benachbart zu der funktionsgestörten Lichtquelle sind. Bei spektral aufgelöster Detektion werden entsprechend die Messwerte spektral benachbarter Photodetektoren interpoliert. Ein optischer Sensor, der mehrere Lichtquellen aufweist, kann in dem modifizierten Betriebsmodus, im Fall einer Funktionsstörung einer der Lichtquellen, zur Prüfung der Wertdokumente eine oder mehrere andere Lichtquellen verwenden als in dem vorgesehenen Betriebsmodus bestimmt ist. Die Beleuchtung kann dazu auf eine oder mehrere andere Lichtquellen umgestellt werden. Die Prüfung der Wertdokumente wird z.B. ausschließlich anhand derjenigen Lichtquellen durchgeführt, die nicht von der Funktionsstörung betroffen sind. An Stelle der von der Funktionsstörung betroffenen Lichtquelle kann, sofern in dem Sensor vorhanden, die spektral gleiche Wellenlänge verwendet werden. Ansonsten kann auch eine oder mehrere Lichtquellen einer anderen Wellenlänge verwendet werden, deren Spektrum sich von der in dem vorgesehenen Betriebsmodus vorgesehenen Lichtquelle unterscheidet.

Falls der Sensor ein Sensor mit mehreren Messspuren quer zu einer Transportrichtung der Wertdokumente ist, entlang der die Wertdokumente zur deren Prüfung an dem Sensor vorbeitransportiert werden, kann erfindungsgemäß in dem modifizierten Betriebsmodus, im Fall einer Funktionsstörung einer der Messspuren, zur Prüfung der Wertdokumente an Stelle des Messwerts der funktionsgestörten Messspur, ein abgeleiteter Messwert verwendet werden. Dieser kann aus den Messwerten der zu der funktionsgestörten Messspur benachbarten Messspuren interpoliert werden. Vorteilhaft kann auch in diesem Fall die Auswertung im Wesentlichen gleichbleiben, da nur ein Interpolationsschritt vor der Auswertung nötig ist. Der Sensor kann in dem modifizierten Betriebsmodus, im Fall einer Funktionsstörung einer der Messspuren, zur Prüfung der Wertdokumente an Stelle des Messwerts der funktionsgestörten Messspur, den Messwert einer anderen Messspur verwenden, die zu der funktionsgestörten Messspur am nächsten benachbart ist. Dadurch können Funktionsausfälle des Sensors bei der Prüfung räumlich ausgedehnter Merkmale der Wertdokumente vermieden werden.

Die Erfindung betrifft auch einen Sensor, der zur Prüfung von Wertdokumenten ausgebildet ist und der zur Durchführung des erfindungsgemäßen Selbsttests ausgebildet ist, z.B. programmiert ist, in dem der Sensor seine Funktionsfähigkeit überprüft. Bei dem Selbsttest des Sensors ist vorgesehen, dass der Sensor eine im Rahmen des Selbsttest festgestellte Funktionsstörung, die die Prüfung der Wertdokumente behindern würde, dadurch reagiert, dass der Sensor zur Prüfung der Wertdokumente, an Stelle des vorgesehenen Betriebsmodus, einen modifizierten Betriebsmodus verwendet, in dem zur Prüfung der Wertdokumente zumindest ein anderer Messwert des Sensors verwendet wird als in dem zur Prüfung der Wertdokumente vorgesehenen Betriebsmodus bestimmt ist. Der Sensor ist außerdem so programmiert, anschließend die Prüfung der Wertdokumente in dem modifizierten Betriebsmodus durchzuführen. In einem Datenspeicher des Sensors können einer oder mehrere vorgesehene Betriebsmodi oder Informationen zu diesen sowie einer oder mehrere modifizierte Betriebsmodi oder Informationen zu diesen abgespeichert sein, aus denen der Sensor entnehmen oder ableiten kann, wie er auf die jeweilige Funktionsstörung reagieren soll. Der Datenspeicher kann in dem Gehäuse des Sensors integriert sein oder der Datenspeicher ist ein außerhalb vorhandenen Datenspeicher, z.B. Datenspeicher der Vorrichtung, mit dem der Sensor verbunden ist.

Um verschiedene Merkmale, z.B. Echtheitsmerkmale, von Wertdokumenten bzw. um verschiedene Wertdokumentarten prüfen zu können, können in dem Sensor verschiedene Betriebsmodi vorgesehen sein. Dazu sind zum Beispiel in dem Datenspeicher des Sensors für jedes der verschiedenen Merkmale jeweils ein vorgesehener Betriebsmodus oder Informationen zu dem jeweils vorgesehenen Betriebsmodus abgespeichert, den der Sensor zur Prüfung des jeweiligen Merkmals verwendet. Bevor der Sensor seinen Selbsttest durchführt, kann mindestens eines der Merkmale ausgewählt werden, das durch den Sensor geprüft werden soll. Bei dem Selbsttest des Sensors kann vorgesehen sein, dass der Sensor eine bei dem Selbsttest feststellte Funktionsstörung in Abhängigkeit des ausgewählten Merkmals unterschiedlich bewertet und dass der Sensor auf die bei dem Selbsttest festgestellte Funktionsstörung in Abhängigkeit des ausgewählten Merkmals unterschiedlich reagiert. Es kann darüber hinaus aber auch Funktionsstörungen geben, für die bestimmt ist, dass der Sensor, unabhängig von dem ausgewählten Merkmal, immer in der gleichen Weise reagiert. Im Fall eines optischen Sensors kann der Sensor die Funktionsstörung beispielsweise in Abhängigkeit der spektralen Eigenschaften des ausgewählten Merkmals unterschiedlich bewerten und unterschiedlich auf die Funktionsstörung reagieren, insbesondere in Abhängigkeit der spektralen Lage und/oder des spektralen Verlaufs des Merkmals. Falls der Sensor ein Sensor mit mehreren Messspuren quer zu einer Transportrichtung der Wertdokumente ist, kann der Sensor die festgestellte Funktionsstörung in Abhängigkeit der Position des jeweiligen Merkmals auf dem Wertdokument unterschiedlich bewerten und unterschiedlich auf die festgestellte Funktionsstörung reagieren. Die Informationen zu den unterschiedlichen Reaktionen, die der Sensor, in Abhängigkeit des ausgewählten Merkmals, bei der festgestellten Funktionsstörung ausführen soll, sind z.B. in dem Datenspeicher des Sensors abgespeichert. Aus diesen Informationen kann der Sensor die unterschiedlichen Reaktionen ableiten oder entnehmen.

Bei dem Selbsttest des Sensors kann vorgesehen sein, dass der Sensor eine im Rahmen seines Selbsttests feststellte Funktionsstörung in Abhängigkeit der ausgewählten Wertdokumentart unterschiedlich bewertet und dass der Sensor auf die im Rahmen des Selbsttests festgestellte Funktionsstörung in Abhängigkeit der ausgewählten Wertdokumentart unterschiedlich reagiert. Als Wertdokumentarten werden z.B. Banknoten, Schecks, Ausweise, Kreditkarten, Scheckkarten, Tickets, Gutscheine oder eine bestimmte Sorte oder Version derselben bezeichnet. Die Wertdokumentart kann aber auch eine Auswahl mehrerer verschiedener Sorten von Wertdokumenten sein z.B. Wertdokumente mit bestimmten Merkmalen oder Wertdokumente mit bestimmten Größenvorgaben. Im Fall von Banknoten kann die Wertdokumentart die Stückelung, die Währung, die Emission oder eine Angabe über eine Auswahl verschiedener Stückelungen und/oder Währungen sein.

Nachfolgend wird die Erfindung beispielhaft anhand der folgenden Figuren erläutert. Es zeigen:
- Figur 1a: Einen Sensor zur Prüfung von Wertdokumenten, der einen Selbsttest durchführt,
- Figur 1b: eine mit zwei Merkmalen ausgestattete Wertdokumentart W und zweier Wertdokumentarten W1, W2, die mit jeweils einem Merkmal ausgestattet sind,
- Figur 2a: spektrale Verteilung des von einem Merkmal eines Wertdokuments ausgehenden Lichts für zwei Merkmale,
- Figur 2b: vier Funktionsstörungen und zugehörige unterschiedliche Reaktionen des Sensors für zwei verschiedene Merkmale,
- Figur 3: Flussdiagramm zum Ablauf des Selbsttests.

Figur 1 zeigt einen Sensor, der einen erfindungsgemäßen Selbsttest durchführt. Als Beispiel wurde ein optischer Sensor 100 gewählt, der Messelemente 4 aufweist, darunter eine oder mehrere Lichtquellen 41 und einen oder mehrere Photodetektoren 43, sowie gegebenenfalls weitere optische Elemente wie z.B. Linsen, Filter, etc.. Ein zu prüfendes Wertdokument 10 wird geprüft, während dieses entlang einer Transportrichtung T an dem Sensor 100 vorbeitransportiert wird. Zur Prüfung des Wertdokuments 10 wird dieses, wenn es sich im Erfassungsbereich des Sensors befindet, durch das von der/den Lichtquellen 41 emittierte Licht beleuchtet und das Licht, das von dem Wertdokument als Folge der Beleuchtung ausgesendet wird, mit Hilfe des/der Photodetektor(en) 43 detektiert. Detektiert wird z.B. das Lumineszenzlicht oder Remissionslicht des Wertdokuments 10. Der optische Sensor 100 ist in diesem Beispiel zur Detektion des von den Wertdokumenten ausgesendeten Lichts bei mehreren verschiedenen Wellenlängen λ₁ bis λ₇ ausgebildet, vgl. dazu Figur 2a. Zu diesem Zweck weist der Detektor z.B. mehrere Lichtquellen mit unterschiedlichem Emissionsspektrum auf oder mehrere Photodetektoren mit spektral unterschiedlicher Empfindlichkeit, z.B. mit unterschiedlichen Filtern ausgestattete Photodetektoren.

Figur 2a zeigt für zwei Merkmale M1 und M2 von Wertdokumenten, z.B. Echtheitsmerkmale, die jeweilige spektrale Intensitätsverteilung des Lichts, das von einem Wertdokument mit dem jeweiligen Merkmal ausgesendet wird. Figur 1b oben zeigt beispielhaft eine Wertdokumentart W, die mit den beiden Merkmalen M1, M2 ausgestattet ist. Figur 1b Mitte zeigt eine andere Wertdokumentart W1, welche nur das Merkmal M1 aufweist und Figur 1b unten zeigt eine weitere andere Wertdokumentart W2, die nur mit dem Merkmal M2 ausgestattet ist. Da die beiden Merkmale M1, M2 an unterschiedlichen Positionen auf dem jeweiligen Wertdokument vorhanden sind, sind für die Prüfung der beiden Merkmale M1 und M2 unterschiedliche Messspuren relevant.

Der Sensor 100 weist eine Steuereinrichtung 3 auf, z.B. einen Prozessor, welche die Messelemente 4 sowohl zur Durchführung des Selbsttests als auch zur Prüfung der Merkmale steuert und die dabei detektierten Messwerte gemäß dem jeweiligen Betriebmodus auswertet. Die Steuereinrichtung 3 ist mit einem Datenspeicher 5 des Sensors verbunden, in dem Informationen zu den verschiedenen Betriebmodi des Sensors 100 für eines oder mehrere Merkmale Mn=M1, M2,... abgespeichert sind. Dazu gehören die für die Prüfung des jeweiligen Merkmals Mn vorgesehenen Wellenlängen und Messspuren sowie Informationen zu der Auswertung, die zur Prüfung des jeweiligen Merkmals anzuwenden ist.

In dem Datenspeicher 5 sind zum Beispiel die Informationen zu den Betriebsmodi aus Tabelle 6 enthalten, vgl. Figur 2b, durch die den Merkmalen M1, M2 die Betriebsmodi B1, B2 zugeordnet sind, die der Sensor bei der Prüfung des jeweiligen Merkmals verwenden soll. Die Informationen zum Betriebsmodus umfassen hier die bei der Prüfung des jeweiligen Merkmals auszuwertenden Wellenlängen und Messspuren und die zu verwendende Auswertung. In diesem Beispiel sollen in beiden Betriebsmodi B1 und B2 Messwerte für dieselben Wellenlängen λ₁ - λ₇ und Messspuren L1-L10 detektiert werden, jedoch unterschiedliche Auswertungen durchgeführt werden. Im Betriebsmodus B1 zur Prüfung des Merkmals M1 sind die Wellenlängen λ₁, λ₃, λ₅, λ₆ und λ₇ zur Auswertung vorgesehen, und zwar in den Messspuren L8 bis L10. Und im Betriebsmodus B2 zur Prüfung der Merkmals M2 sind die Wellenlängen λ₁ bis λ₅ zur Auswertung vorgesehen, und zwar in den Messspuren L3 bis L10. Ferner sind in Tabelle 6 auch Informationen zu den Reaktionen R1, R2, ... des Sensors auf festgestellte Funktionsstörungen enthalten. Desweiteren können in dem Datenspeicher 5 die Informationen der Tabelle 9 enthalten sein, durch welche der Sensor aus einer ausgewählten Wertdokumentart Wn die zugehörigen Merkmale Mn ermitteln kann. Darüber hinaus können in dem Datenspeicher 5 auch weitere Informationen zur Prüfung der Merkmale abgespeichert sein, z.B. Referenzdaten des jeweiligen Merkmals, mit denen die detektierten Messwerte bei der Prüfung des Merkmals verglichen werden.

Der Sensor 100 weist ferner eine Kommunikationsschnittstelle 2 auf, über die er Informationen erhalten und ausgeben kann. Um die Prüfung eines bestimmten Merkmals zu veranlassen können dem Sensor 100 vor der Wertdokumentprüfung über die Kommunikationsschnittstelle 2 Informationen darüber zugeführt werden, welches der verschiedenen Merkmale Mn bzw. welche der Wertdokumentarten Wn durch den Sensor geprüft werden soll. Beispielsweise wird dem Sensor über die Kommunikationsschnittstelle 2 zugeführt, dass er das Merkmal M1 prüfen soll. Um dem Sensor die zu prüfende Merkmal mitzuteilen, reicht es bei den Wertdokumentarten W1 und W2 aus, dem Sensor nur die Wertdokumentart mitzuteilen. Zu diesem Zweck wird dem Sensor z.B. nur die Information zugeführt, welche Wertdokumentart Wn dieser prüfen soll. Beispielsweise wird dem Sensor mitgeteilt, dass die Wertdokumentart W1 geprüft werden soll. Mit Hilfe der im Datenspeicher hinterlegten Informationen 9 kann der Sensor aus dieser Wertdokumentart W1 eindeutig das zu prüfende Merkmal M1 ermitteln, analog M2 aus W2.

Alternativ kann der Sensor die Wertdokumentprüfung auch ohne vorherige Auswahl eines Merkmals Mn bzw. einer Wertdokumentart Wn durchführen, z.B. wenn in dem Sensor 100 auch nur ein Betriebsmodus vorgesehen sein, in dem der Sensor eines oder mehrere bestimmte Merkmale Mn prüft. Zum Beispiel ist nur der Betriebsmodus B1 vorgesehen, so dass das Auswählen des Merkmals M1 entfällt. Bei bestimmten Funktionsstörungen, für die eine Umgehung vorgesehen ist, wird dann ein modifizierter Betriebsmodus B1' verwendet, vgl. Figur 2b.

Zu dem in Figur 1a dargestellten Zeitpunkt befindet sich kein Wertdokument 10 im Erfassungsbereich des Sensors 100. In dieser Lücke zwischen den Wertdokumenten 10 wird im Rahmen des Selbsttests z.B. die Funktion der Lichtquellen 41 des Sensors überprüft. Dazu werden die Lichtquellen 41 in der Lücke zwischen zwei Wertdokumenten 10 einzeln nacheinander eingeschaltet und jeweils das an dem Fenster 8 des Sensors teilweise zurückreflektierte Licht der Lichtquellen mit Hilfe des Photodetektors 43 detektiert. Anhand der von den einzelnen Lichtquellen detektierten Lichtintensität stellt der Sensor 100 fest, ob eine Funktionsstörung der jeweiligen Lichtquelle 41 vorliegt oder nicht. Eine Funktionsstörung einer Lichtquelle wird z.B. dann festgestellt, wenn die detektierte Lichtintensität der Lichtquelle einen bestimmten Mindestwert unterschreitet. Analog kann auch die Funktion der Photodetektoren 43 überprüft werden. Der Selbsttest kann zusätzlich oder alternativ eine Überprüfung elektronischen Bauelementen des Sensors umfassen, z.B. durch Prüfung einer elektrischen Spannung. Auch bei einer Funktionsstörung eines Bauelements, von dessen Funktion die Lichtquelle oder der Photodetektor abhängt, kann der Sensor den jeweiligen modifizierten Betriebsmodus verwenden.

Zur Durchführung des Selbsttests des Sensors 100 kann z.B. gemäß dem in Figur 3 dargestellten Ablaufdiagramm vorgegangen werden. Vor der Durchführung des Selbsttests kann dem Sensor, sofern dies vorgesehen ist, das zu prüfende Merkmal Mn bzw. die zu prüfende Wertdokumentart Wn über die Kommunikationsschnittstelle 2 mitgeteilt werden. Dies kann vor oder während der Wertdokumentprüfung erfolgen. Der Sensor 100 führt dann vor oder während der Wertdokumentprüfung, z.B. in der Lücke zwischen zwei Wertdokumenten, den Selbsttest durch. Im Prüfschritt S10 entscheidet der Sensor über das Ergebnis des Selbsttests: Falls der Sensor den Selbsttest besteht, wird die Prüfung des ausgewählten Merkmals Mn bei den betreffenden Wertdokumenten, die das Merkmal Mn aufweisen, durchgeführt. Falls der Sensor jedoch eine Funktionsstörung F feststellt, wird der Selbsttest nicht bestanden. Ein Nichtbestehen des Selbsttests führt jedoch nicht automatisch zu einer Funktionsunfähigkeit des Sensors. Denn der Sensor prüft, ob die festgestellte Funktionsstörung F zur Prüfung des ausgewählten Merkmals Mn relevant ist oder nicht (Prüfschritt S20). Entsprechende Informationen 6 sind im Datenspeicher 5 abgelegt, vgl. Figuren 1a und 2b. Falls die Funktionsstörung F die Prüfung des Merkmals Mn nicht behindert, wird die Prüfung des ausgewählten Merkmals wie vorgesehen durchgeführt. Allerdings wird ein entsprechender Eintrag in den Fehlerspeicher 7 des Sensors geschrieben. Falls der Sensor im Prüfschritt S20 feststellt, dass die festgestellte Funktionsstörung F die Prüfung des ausgewählten Merkmals Mn behindert, unterscheidet der Sensor zwischen den beiden Fällen, ob die Funktionsstörung F bei dem ausgewählten Merkmal Mn umgehbar ist oder nicht (Prüfschritt S30). Zu diesem Zweck überprüft der Sensor 100, ob in seinen Datenspeicher 5 für das ausgewählte Merkmal Mn Informationen darüber enthalten sind, wie im Fall des Merkmals Mn mit der festgestellten Funktionsstörung F umzugehen ist, z.B. ob für das ausgewählte Merkmal Mn Informationen für einen modifizierter Betriebsmodus zur Umgehung der festgestellten Funktionsstörung F enthalten sind. Falls für das ausgewählte Merkmal Mn kein modifizierter Betriebsmodus vorgesehen sind, mit dem die Funktionsstörung F zu umgehen ist, stellt der Sensor fest, dass er zur Prüfung des Merkmals Mn nicht funktionsfähig ist und gibt eine entsprechende Fehlermeldung ab, z.B. über die Kommunikationsschnittstelle 2 nach außen und schreibt einen entsprechenden Eintrag in den Fehlerspeicher 7. Zum Beispiel wird die Prüfung der Wertdokumente daraufhin angehalten. Bei der Prüfung verschiedener Wertdokumentarten können aber auch die Wertdokumente, bei denen dieses Merkmal Mn zu prüfen ist, bei der Prüfung zurückgewiesen werden (Reject-Ablage), während die übrigen Wertdokumentarten wie vorgesehen geprüft werden. Falls der Sensor 100 jedoch in der Tabelle 6 Informationen zu einem modifizierten Betriebsmodus findet, durch welchen die festgestellte Funktionsstörung F für das ausgewählte Merkmal Mn umgehbar ist, wählt er diesen modifizierten Betriebsmodus. Auf diese Weise umgeht der Sensor die festgestellte Funktionsstörung F und die Prüfung des ausgewählten Merkmals Mn wird in dem modifizierten Betriebsmodus durchgeführt.

Im Datenspeicher 5 des Sensors sind z.B. die in Tabelle 6 angegebenen Informationen zu den Reaktionen des Sensors auf eine im Rahmen des Selbsttest festgestellten Funktionsstörung enthalten, vgl. Figur 2b. Anhand dieser Informationen entscheidet der Sensor, wie er auf die festgestellte Funktionsstörung bei dem jeweils ausgewählten Merkmal Mn reagiert. In Figur 2b sind vier Beispiele für Funktionsstörungen F1-F4 aufgeführt und jeweils dazu Informationen, wie der Sensor ein und dieselbe Funktionsstörung in Abhängigkeit des Merkmals M1 oder M2 unterschiedlich bewerten und jeweils unterschiedlich darauf reagieren soll:

### Funktionsstörung F1:

Im Selbsttest des Sensors wird eine Funktionsstörung F1 der Lichtquelle λ₃ festgestellt. Falls das Merkmal M1 ausgewählt wurde, stellt der Sensor anhand der Informationen zum Betriebsmodus B1 fest, dass diese Funktionsstörung F1 die Funktionsfähigkeit des Sensors behindern würde. Anhand der Informationen der Tabelle 6 stellt der Sensor jedoch fest, dass die Funktionsstörung F1 für das Merkmal M1 dadurch umgangen werden kann, dass - an Stelle des bei Beleuchtung mit der funktionsgestörten Lichtquelle λ₃ detektierten Messwerts - ein anderer Messwert zum Prüfen des Merkmals M1 verwendet wird, und zwar der bei Beleuchtung mit der funktionsfähigen Lichtquelle λ₄ detektierte Messwert, vgl. Figur 2a. Im Fall des Merkmals M2 entnimmt der Sensor der Tabelle 6, dass die Funktionsstörung F1 für die Prüfung dieses Merkmals M2 relevant und nicht umgehbar ist. Der Sensor gibt daraufhin eine Fehlermeldung ab, dass er zur Prüfung des Merkmals M2 bzw. der betreffenden Wertdokumente aufgrund der Funktionsstörung F1 der Lichtquelle λ₃ nicht funktionsfähig ist.

### Funktionsstörung F2:

Im Selbsttest des Sensors wird eine Funktionsstörung F2 der Lichtquelle λ₅ festgestellt. Falls das Merkmal M1 ausgewählt wurde, stellt der Sensor anhand der Informationen zum Betriebsmodus B1 fest, dass diese Funktionsstörung F2 die Funktionsfähigkeit des Sensors behindern würde. Anhand der Informationen der Tabelle 6 stellt der Sensor ferner fest, dass die Funktionsstörung für dieses Merkmal M1 nicht umgehbar ist. Der Sensor gibt daraufhin eine Fehlermeldung ab, dass er aufgrund der Funktionsstörung F2 der Lichtquelle λ₅ zur Prüfung des Merkmals M1 bzw. der betreffenden Wertdokumente nicht funktionsfähig ist. Im Fall des Merkmals M2 kann die Funktionsstörung F2 jedoch dadurch umgangen werden, dass der bei Beleuchtung mit der funktionsgestörten Lichtquelle λ₅ detektierte Messwert zum Prüfen des Merkmals M2 nicht verwendet wird, wie es im Betriebsmodus B2 vorgesehen ist, sondern auf den betreffenden Messwert verzichtet werden kann, vgl. Figur 2a.

### Funktionsstörung F3:

Im Selbsttest des Sensors wird eine Funktionsstörung F3 der Lichtquelle λ₆ festgestellt. Falls das Merkmal M1 ausgewählt wurde, stellt der Sensor anhand der Informationen zum Betriebsmodus B1 fest, dass diese Funktionsstörung F3 die Funktionsfähigkeit des Sensors behindern würde. Anhand der Informationen der Tabelle 6 stellt der Sensor jedoch fest, dass die Funktionsstörung für dieses Merkmal M1 durch Verwenden eines anderen Messwerts umgehbar ist, und zwar durch Interpolieren der Messwerte, die bei λ₅ und λ₇ detektiert werden. Der bei Beleuchtung mit λ₆ detektierte Messwert wird für die Auswertung dann durch den mittels Interpolation berechneten Messwert λ₆* ersetzt. Im Fall des Merkmals M2 entnimmt der Sensor den Informationen zum Betriebsmodus B2, dass die Prüfung des Merkmals M2 durch die Funktionsstörung F3 nicht behindert wird. Die Prüfung des Merkmals M2 bzw. der betreffenden Wertdokumente kann mit dem vorgesehenen Betriebsmodus B2 durchgeführt werden.

### Funktionsstörung F4:

Im Selbsttest des Sensors wird eine Funktionsstörung F4 der Messspur L5 festgestellt, z.B. eine Funktionsstörung des Photodetektors der Messspur L5.

Falls das Merkmal M1 ausgewählt wurde, stellt der Sensor anhand der Informationen zum Betriebsmodus B1 fest, dass diese Funktionsstörung F4 die Prüfung des Merkmals M1 nicht behindert. Die Prüfung des Merkmals M1 bzw. der betreffenden Wertdokumente kann mit dem vorgesehenen Betriebsmodus B1 durchgeführt werden. Im Fall des Merkmals M2 entnimmt der Sensor der Tabelle 6, dass die Funktionsstörung F4 die Funktionsfähigkeit des Sensors behindern würde, aber für dieses Merkmal M2 durch Verwenden eines anderen Messwerts umgehbar ist, und zwar durch Interpolieren der Messwerte, die in Messspur L4 und in Messspur L6 detektiert werden. Der Messwert aus Messspur L5 wird für die Auswertung dann durch den mittels Interpolation berechneten Messwert L5* ersetzt.

Im Rahmen des Selbsttests werden beispielsweise, unabhängig von dem ausgewählten Merkmal, immer alle Lichtquellen bzw. Photodetektoren des Sensors überprüft. Die Ergebnisse des Selbsttests werden jedoch in Abhängigkeit der Wertdokumentart unterschiedlich bewertet, vgl. Figur 2b. Um den Selbsttest zu beschleunigen, können aber auch in Abhängigkeit des ausgewählten Merkmals unterschiedliche Selbsttest durchgeführt werden. Durch den Selbsttest können z.B. jeweils nur diejenigen Lichtquellen bzw. Photodetektoren überprüft werden, die zur Prüfung des jeweils ausgewählten Merkmals vorgesehen sind. Falls das Merkmal M1 ausgewählt wurde, kann der Selbsttest auf die Lichtquellen der Wellenlängen λ₁, λ₃, λ₅, λ₆ und λ₇ in den Messspuren L8 bis L10 beschränkt werden. Und falls das Merkmal M2 ausgewählt wurde, kann der Selbsttest auf die Lichtquellen der Wellenlängen λ₁ bis λ₅ in den Messspuren L3 bis L10 beschränkt werden.

## Patentansprüche

1. Verfahren zum Betreiben eines Sensors, der zur Prüfung von Wertdokumenten (10) ausgebildet ist und in dem mindestens ein Betriebsmodus (B1, B2) zur Prüfung der Wertdokumente vorgesehen ist, wobei der Sensor zur Überprüfung seiner Funktionsfähigkeit einen Selbsttest durchführt, bei dem vorgesehen ist, dass der Sensor auf zumindest eine im Rahmen des Selbsttests festgestellte Funktionsstörung (F1, F2, F3, F4), die die Prüfung der Wertdokumente in dem vorgesehenen Betriebsmodus (B1, B2) behindern würde, dadurch reagiert, dass der Sensor zur Prüfung der Wertdokumente, an Stelle des vorgesehenen Betriebsmodus (B1, B2), einen modifizierten Betriebsmodus (B1', B2') verwendet, in dem zur Prüfung der Wertdokumente zumindest ein anderer Messwert des Sensors verwendet wird als in dem zur Prüfung der Wertdokumente vorgesehenen Betriebsmodus (B1, B2) bestimmt ist, **dadurch gekennzeichnet,**
- **dass** der Sensor ein optischer Sensor (100) ist, der das von den Wertdokumenten (10) ausgehende Licht bei mehreren Wellenlängen detektieren kann und der in dem modifizierten Betriebsmodus (B1', B2') zur Prüfung der Wertdokumente,
- zumindest einen Messwert verwendet, der bei einer anderen Wellenlänge detektiert wird als die Messwerte, die die in dem vorgesehenen Betriebsmodus (B1, B2) zur Prüfung der Wertdokumente bestimmt sind, oder
- an Stelle eines durch die Funktionsstörung betroffenen Messwerts, einen abgeleiteten Messwert verwendet, der aus Messwerten abgeleitet wird, die spektral benachbart zu dem durch die Funktionsstörung betroffen Messwert detektiert werden,
- oder dass der Sensor mehrere Messspuren (L1-L12) quer zu einer Transportrichtung (T) der Wertdokumente (10) aufweist, entlang der die Wertdokumente zur deren Prüfung an dem Sensor vorbeitransportiert werden, und dass der Sensor in dem modifizierten Betriebsmodus (B1', B2') zur Prüfung der Wertdokumente, im Fall einer Funktionsstörung einer der Messspuren,
- zur Prüfung der Wertdokumente, an Stelle des Messwerts einer von der Funktionsstörung betroffenen Messspur, der Messwert einer anderen Messspur verwendet, die zu der von der Funktionsstörung betroffenen Messspur benachbart ist, oder
- an Stelle des Messwerts einer von der Funktionsstörung betroffenen Messspur, einen abgeleiteten Messwert verwendet, der aus den Messwerten von Messspuren abgeleitet wird, die zu der von der Funktionsstörung betroffenen Messspur benachbart sind.

2. Verfahren nach Anspruch 1, **dadurch gekennzeichnet, dass** der andere Messwert aus Messwerten des Sensors abgeleitet wird, die in dem vorgesehenen Betriebsmodus (B1, B2) zur Prüfung der Wertdokumente bestimmt sind und die nicht von der festgestellten Funktionsstörung betroffen sind, wobei der andere Messwert insbesondere ein aus den detektierten Messwerten interpolierter oder extrapolierter Messwert ist.

3. Verfahren nach einem der vorhergehenden Ansprüche, **dadurch gekennzeichnet, dass** der andere Messwert ein Messwert des Sensors ist, der in dem vorgesehenen Betriebsmodus (B1, B2) nicht zur Prüfung der Wertdokumente bestimmt ist.

4. Verfahren nach einem der vorhergehenden Ansprüche, **dadurch gekennzeichnet, dass** der Sensor ein optischer Sensor (100) mit mehreren Lichtquellen (41) ist, der das von den Wertdokumenten ausgehende Licht bei mehreren Wellenlängen detektieren kann, und dass der optische Sensor in dem modifizierten Betriebsmodus (B1', B2'), im Fall einer Funktionsstörung, die eine der Lichtquellen betrifft, zur Prüfung der Wertdokumente (10) mindestens eine andere Lichtquelle verwendet als in dem vorgesehenen Betriebsmodus (B1, B2) bestimmt ist.

5. Verfahren nach einem der vorhergehenden Ansprüche, **dadurch gekennzeichnet, dass** der Sensor ein optischer Sensor (100) ist und der Selbsttest ein Überprüfen der Funktion mindestens einer Lichtquelle (41) des Sensors und/oder mindestens eines Photodetektors (43) des Sensors umfasst, während kein Wertdokument (10) im Erfassungsbereich des Sensors vorhanden ist, wobei, zum Überprüfen der Funktion der Lichtquelle und/oder des Photodetektors, ein Anteil des an einem Fenster (8) des Sensors reflektierten Lichts der Lichtquelle (41) durch den Photodetektor (43) detektiert wird.

6. Verfahren nach Anspruch 5, **dadurch gekennzeichnet, dass** der Selbsttest des Sensors, durch den die Funktion der Lichtquelle (41) und/oder des Photodetektors (43) überprüft wird, in der Lücke zwischen zwei nacheinander an dem Sensor vorbeitransportierten Wertdokumenten (10) durchgeführt wird.

7. Verfahren nach einem der vorhergehenden Ansprüche, **dadurch gekennzeichnet, dass** der Sensor zur Prüfung verschiedener Merkmale (M1, M2) von Wertdokumenten ausgebildet ist, und
- dass, bevor der Sensor den Selbsttest durchführt, mindestens eines der Merkmale (M1, M2) ausgewählt wird, das durch den Sensor geprüft werden soll, und
- dass bei dem Selbsttest des Sensors vorgesehen ist, dass der Sensor eine bei dem Selbsttest festgestellte Funktionsstörung in Abhängigkeit des ausgewählten Merkmals (M1, M2) unterschiedlich bewertet und auf die festgestellte Funktionsstörung (F1, F2, F3, F4) in Abhängigkeit des ausgewählten Merkmals (M1, M2) unterschiedlich reagiert.

8. Verfahren nach Anspruch 7, **dadurch gekennzeichnet, dass** der Sensor ein optischer Sensor (100) ist und der Sensor die festgestellte Funktionsstörung (F1, F2, F3, F4) in Abhängigkeit der spektralen Eigenschaften des ausgewählten Merkmals (M1, M2) unterschiedlich bewertet und unterschiedlich auf die festgestellte Funktionsstörung reagiert.

9. Verfahren nach Anspruch 7 oder 8, **dadurch gekennzeichnet, dass** der Sensor mehrere Messspuren (L1-L12) quer zu einer Transportrichtung (T) der Wertdokumente (10) aufweist, entlang der die Wertdokumente zur deren Prüfung an dem Sensor vorbeitransportiert werden, und dass der Sensor die festgestellte Funktionsstörung (F1, F2, F3, F4), in Abhängigkeit der Position des ausgewählten Merkmals (M1, M2) auf dem Wertdokument, unterschiedlich bewertet und, in Abhängigkeit der Position des ausgewählten Merkmals auf dem Wertdokument, unterschiedlich auf die festgestellte Funktionsstörung reagiert.

10. Sensor zur Prüfung von Wertdokumenten, in dem mindestens ein Betriebsmodus zur Prüfung der Wertdokumente vorgesehen ist, wobei der Sensor zur Durchführung mindestens eines Selbsttests zur Überprüfung seiner Funktionsfähigkeit ausgebildet ist, insbesondere eines Selbsttests gemäß einem oder mehreren der vorhergehenden Ansprüche, wobei der Sensor eingerichtet ist, zur Überprüfung seiner Funktionsfähigkeit einen Selbsttest durchzuführen, bei dem vorgesehen ist, dass der Sensor auf zumindest eine im Rahmen des Selbsttests festgestellte Funktionsstörung (F1, F2, F3, F4), die die Prüfung der Wertdokumente behindern würde, dadurch reagiert, dass der Sensor zur Prüfung der Wertdokumente, an Stelle des vorgesehenen Betriebsmodus (B1, B2), einen modifizierten Betriebsmodus (B1', B2') verwendet, in dem der Sensor zur Prüfung der Wertdokumente zumindest einen anderen Messwert verwendet als in dem zur Prüfung der Wertdokumente vorgesehenen Betriebsmodus (B1, B2) bestimmt ist, **dadurch gekennzeichnet,**
- **dass** der Sensor ein optischer Sensor (100) ist, der das von den Wertdokumenten (10) ausgehende Licht bei mehreren Wellenlängen detektieren kann und der eingerichtet ist, in dem modifizierten Betriebsmodus (B1', B2') zur Prüfung der Wertdokumente,
- zumindest einen Messwert zu verwenden, der bei einer anderen Wellenlänge detektiert wird als die Messwerte, die die in dem vorgesehenen Betriebsmodus (B1, B2) zur Prüfung der Wertdokumente bestimmt sind, oder
- an Stelle eines durch die Funktionsstörung betroffenen Messwerts, einen abgeleiteten Messwert zu verwenden, der aus Messwerten abgeleitet wird, die spektral benachbart zu dem durch die Funktionsstörung betroffen Messwert detektiert werden,
- oder dass der Sensor mehrere Messspuren (L1-L12) quer zu einer Transportrichtung (T) der Wertdokumente (10) aufweist, entlang der die Wertdokumente zur deren Prüfung an dem Sensor vorbeitransportiert werden, und dass der Sensor eingerichtet ist, in dem modifizierten Betriebsmodus (B1', B2') zur Prüfung der Wertdokumente, im Fall einer Funktionsstörung einer der Messspuren,
- zur Prüfung der Wertdokumente, an Stelle des Messwerts einer von der Funktionsstörung betroffenen Messspur, der Messwert einer anderen Messspur zu verwenden, die zu der von der Funktionsstörung betroffenen Messspur benachbart ist, oder
- an Stelle des Messwerts einer von der Funktionsstörung betroffenen Messspur, einen abgeleiteten Messwert zu verwenden, der aus den Messwerten von Messspuren abgeleitet wird, die zu der von der Funktionsstörung betroffenen Messspur benachbart sind.

## Claims

1. A method for operating a sensor which is configured for checking value documents (10) and in which at least one operating mode (B1, B2) is provided for checking the value documents, wherein the sensor, for testing its functionality, carries out a self-test in which it is provided that the sensor reacts to at least one malfunction (F1, F2, F3, F4) which is ascertained during the self-test and that would hinder the check of the value documents in the provided operating mode (B1, B2) by the sensor employing for checking the value documents, instead of the provided operating mode (B1, B2), a modified operating mode (B1', B2') in which at least one other measured value of the sensor is employed for checking the value documents than is determined in the operating mode (B1, B2) provided for checking the value documents, **characterized in that**
- the sensor is an optical sensor (100) which can detect the light emanating from the value documents (10) at several wavelengths, and that the optical sensor for checking the value documents in the modified operating mode (B1', B2')
- employs at least one measured value which is detected at another wavelength than the measured values which are determined in the provided operating mode (B1, B2) for checking the value documents, or
- employs, instead of a measured value affected by the malfunction, a derived measured value which is derived from measured values which are detected spectrally adjacent to the measured value affected by the malfunction,
- or that the sensor has several measuring tracks (L1-L12) transverse to a transport direction (T) of the value documents (10) along which the value documents are transported past the sensor for their checking, and that the sensor for checking the value documents in the modified operating mode (B1', B2'), in the case of a malfunction of one of the measuring tracks,
- employs for checking the value documents, instead of the measured value of a measuring track affected by the malfunction, the measured value of another measuring track which is adjacent to the measuring track affected by the malfunction, or
- employs, instead of the measured value of the measuring track affected by the malfunction, a derived measured value which is derived from the measured values of measuring tracks which are adjacent to the measuring track affected by the malfunction.

2. The method according to claim 1, **characterized in that** the other measured value is derived from measured values of the sensor that are determined in the provided operating mode (B1, B2) for checking the value documents and that are not affected by the ascertained malfunction, wherein the other measured value is in particular a measured value interpolated or extrapolated from the detected measured values.

3. The method according to either of the preceding claims, **characterized in that** the other measured value is a measured value of the sensor which is not determined in the provided operating mode (B1, B2) for checking the value documents.

4. The method according to any of the preceding claims, **characterized in that** the sensor is an optical sensor (100) having several light sources (41) which is able to detect the light emanating from the value documents at several wavelengths, and that the optical sensor employs for checking the value documents (10) in the modified operating mode (B1', B2'), in the case of a malfunction affecting one of the light sources, at least one other light source than is determined in the provided operating mode (B1, B2).

5. The method according to any of the preceding claims, **characterized in that** the sensor is an optical sensor (100), and the self-test comprises a testing of the function of at least one light source (41) of the sensor and/or of at least one photodetector (43) of the sensor while there is no value document (10) present in the capture region of the sensor, wherein, for testing the function of the light source and/or of the photodetector, a portion of the light of the light source (41) which is reflected on a window (8) of the sensor is detected by the photodetector (43).

6. The method according to claim 5, **characterized in that** the self-test of the sensor by which the function of the light source (41) and/or of the photodetector (43) is tested is carried out in the gap between two value documents (10) transported successively past the sensor.

7. The method according to any of the preceding claims, **characterized in that** the sensor is configured for checking different features (M1, M2) of value documents, and
- that, before the sensor carries out the self-test, at least one of the features (M1, M2) is selected which is to be checked by the sensor, and
- that it is provided in the self-test of the sensor that the sensor rates a malfunction ascertained in the self-test differently in dependence on the selected feature (M1, M2) and reacts to the ascertained malfunction (F1, F2, F3, F4) differently in dependence on the selected feature (M1, M2).

8. The method according to claim 7, **characterized in that** the sensor is an optical sensor (100), and the sensor rates the ascertained malfunction (F1, F2, F3, F4) differently and reacts differently to the ascertained malfunction in dependence on the spectral properties of the selected feature (M1, M2).

9. The method according to claim 7 or 8, **characterized in that** the sensor has several measuring tracks (L1-L12) transverse to a transport direction (T) of the value documents (10) along which the value documents are transported past the sensor for their check, and that the sensor rates the ascertained malfunction (F1, F2, F3, F4) differently, in dependence on the location of the selected feature (M1, M2) on the value document, and reacts to the ascertained malfunction differently, in dependence on the location of the selected feature on the value document.

10. A sensor for checking value documents in which there is provided at least one operating mode for checking the value documents, the sensor being configured for carrying out at least one self-test for testing its functionality, in particular a self-test according to one or several of the preceding claims, wherein the sensor is configured, for testing its functionality, to carry out a self-test in which it is provided that the sensor reacts to at least one malfunction (F1, F2, F3, F4) which is ascertained during the self-test and would hinder the check of the value documents by the sensor employing for checking the value documents, instead of the provided operating mode (B1, B2), a modified operating mode (B1', B2') in which the sensor employs for checking the value documents at least one other measured value than is determined in the operating mode (B1, B2) provided for checking the value documents,
**characterized in that**
- the sensor is an optical sensor (100) which can detect the light emanating from the value documents (10) at several wavelengths, and which is configured, in the modified operating mode (B1', B2'), for checking the value documents
- to employ at least one measured value which is detected at another wavelength than the measured values which are determined in the provided operating mode (B1, B2) for checking the value documents, or
- to employ, instead of a measured value affected by the malfunction, a derived measured value which is derived from measured values which are detected spectrally adjacent to the measured value affected by the malfunction,
- or that the sensor has several measuring tracks (L1-L12) transverse to a transport direction (T) of the value documents (10) along which the value documents are transported past the sensor for their check, and that the sensor is configured for checking the value documents in the modified operating mode (B1', B2'), in the case of a malfunction of one of the measuring tracks,
- to employ for checking the value documents, instead of the measured value of a measuring track affected by the malfunction, the measured value of another measuring track which is adjacent to the measuring track affected by the malfunction, or
- to employ, instead of the measured value of the measuring track affected by the malfunction, a derived measured value which is derived from the measured values of measuring tracks which are adjacent to the measuring track affected by the malfunction.

## Revendications

1. Procédé pour faire fonctionner un capteur qui est conçu pour l'examen de documents de valeur (10) et dans lequel au moins un mode de fonctionnement (B1, B2) pour l'examen des documents de valeur est prévu, cependant que le capteur, pour la vérification de sa capacité de fonctionnement, effectue un auto-test dans lequel il est prévu que le capteur, vis-à-vis d'au moins un dysfonctionnement (F1, F2, F3, F4), constaté dans le cadre de l'auto-test et qui entraverait l'examen des documents de valeur dans le mode de fonctionnement prévu (B1, B2), réagit en ce que le capteur, pour l'examen des documents de valeur, utilise au lieu du mode de fonctionnement prévu (B1, B2) un mode de fonctionnement modifié (B1', B2') dans lequel, pour l'examen des documents de valeur, au moins une autre valeur de mesure du capteur est utilisée que ce qui est déterminé dans le mode de fonctionnement prévu (B1, B2) pour l'examen des documents de valeur, **caractérisé en ce**
- **que** le capteur est un capteur optique (100) qui peut détecter la lumière émanant des documents de valeur (10) à plusieurs longueurs d'onde et qui, dans le mode de fonctionnement modifié (B1', B2'), pour l'examen des documents de valeur,
- utilise au moins une valeur de mesure qui est détectée à une autre longueur d'onde que les valeurs de mesure qui, dans le mode de fonctionnement prévu (B1, B2), sont déterminées pour l'examen des documents de valeur, ou
- au lieu d'une valeur de mesure concernée par le dysfonctionnement, utilise une valeur de mesure dérivée qui est dérivée de valeurs de mesure détectées de manière spectralement adjacente à la valeur de mesure concernée par le dysfonctionnement,
- ou que le capteur comporte plusieurs pistes de mesure (L1-L12) transversalement à une direction de transport (T) des documents de valeur (10) le long desquelles les documents de valeur sont, pour leur examen, transportés en passant par le capteur, et que le capteur, dans le mode de fonctionnement modifié (B1', B2'), pour l'examen des documents de valeur, dans le cas d'un dysfonctionnement d'une des pistes de mesure,
- pour l'examen des documents de valeur, au lieu de la valeur de mesure d'une piste de mesure concernée par le dysfonctionnement, utilise la valeur de mesure d'une autre piste de mesure adjacente à la piste de mesure concernée par le dysfonctionnement, ou
- au lieu de la valeur de mesure d'une piste de mesure concernée par le dysfonctionnement, utilise une valeur de mesure dérivée qui est dérivée des valeurs de mesure de pistes de mesure adjacentes à la piste de mesure concernée par le dysfonctionnement.

2. Procédé selon la revendication 1, **caractérisé en ce que** l'autre valeur de mesure est dérivée de valeurs de mesure du capteur qui, dans le mode de fonctionnement prévu (B1, B2), sont déterminées pour l'examen des documents de valeur, et qui ne sont pas concernées par le dysfonctionnement constaté, cependant que l'autre valeur est en particulier une valeur de mesure interpolée ou extrapolée à partir des valeurs de mesure détectées.

3. Procédé selon une des revendications précédentes, **caractérisé en ce que** l'autre valeur de mesure est une valeur de mesure du capteur qui, dans le mode de fonctionnement prévu (B1, B2), n'est pas déterminée pour l'examen des documents de valeur.

4. Procédé selon une des revendications précédentes, **caractérisé en ce que** le capteur est un capteur optique (100) ayant plusieurs sources de lumière (41), lequel peut détecter la lumière émanant des documents de valeur à plusieurs longueurs d'onde, et que le capteur optique, dans le mode de fonctionnement modifié (B1', B2'), dans le cas d'un dysfonctionnement concernant une des sources de lumière, utilise pour l'examen des documents de valeur (10) au moins une autre source de lumière que ce qui est déterminé dans le mode de fonctionnement prévu (B1, B2) .

5. Procédé selon une des revendications précédentes, **caractérisé en ce que** le capteur est un capteur optique (100) et que l'auto-test comprend une vérification de la fonction d'au moins une source de lumière (41) du capteur et/ou d'au moins un photodétecteur (43) du capteur pendant qu'aucun document de valeur (10) ne se trouve dans la zone de saisie du capteur, cependant que, pour la vérification de la fonction de la source de lumière et/ou du photodétecteur, une part de la lumière, réfléchie à une fenêtre (8) du capteur, de la source de lumière (41), est détectée par le photodétecteur (43).

6. Procédé selon la revendication 5, **caractérisé en ce que** l'auto-test du capteur par lequel la fonction de la source de lumière (41) et/ou du photodétecteur (43) est vérifiée est effectué dans la brèche entre deux documents de valeur (10) transportés l'un après l'autre en passant par le capteur.

7. Procédé selon une des revendications précédentes, **caractérisé en ce que** le capteur est conçu pour l'examen de différentes caractéristiques (M1, M2) de documents de valeur, et
- que, avant que le capteur effectue l'auto-test, au moins une des caractéristiques (M1, M2) devant être examinée par le capteur est choisie, et
- que, lors de l'auto-test du capteur, il est prévu que le capteur évalue différemment, en fonction de la caractéristique (M1, M2) choisie, un dysfonctionnement constaté lors de l'auto-test, et qu'il réagisse différemment, en fonction de la caractéristique (M1, M2) choisie, au dysfonctionnement (F1, F2, F3, F4) constaté.

8. Procédé selon la revendication 7, **caractérisé en ce que** le capteur est un capteur optique (100) et que le capteur, en fonction des propriétés spectrales de la caractéristique (M1, M2) choisie, évalue différemment le dysfonctionnement (F1, F2, F3, F4) constaté et y réagit différemment.

9. Procédé selon la revendication 7 ou 8, **caractérisé en ce que** le capteur comporte plusieurs pistes de mesure (L1-L12) transversalement à une direction de transport (T) des documents de valeur (10) le long desquelles les documents de valeur sont, pour leur examen, transportés en passant par le capteur, et que le capteur évalue différemment, en fonction de la position de la caractéristique (M1, M2) choisie sur le document de valeur, le dysfonctionnement (F1, F2, F3, F4) constaté, et réagit différemment, en fonction de la position de la caractéristique choisie sur le document de valeur, au dysfonctionnement constaté.

10. Capteur pour l'examen de documents de valeur dans lequel au moins un mode de fonctionnement pour l'examen des documents de valeur est prévu, cependant que le capteur est conçu pour l'exécution d'au moins un auto-test pour la vérification de sa capacité de fonctionnement, en particulier d'un auto-test selon une ou plusieurs des revendications précédentes, cependant que le capteur est, pour la vérification de sa capacité de fonctionnement, équipé pour effectuer un auto-test dans lequel il est prévu que le capteur, vis-à-vis d'au moins un dysfonctionnement (F1, F2, F3, F4), constaté dans le cadre de l'auto-test et qui entraverait l'examen des documents de valeur, réagit en ce que le capteur, pour l'examen des documents de valeur, utilise au lieu du mode de fonctionnement prévu (B1, B2) un mode de fonctionnement modifié (B1', B2') dans lequel le capteur, pour l'examen des documents de valeur, utilise au moins une autre valeur de mesure que ce qui est déterminé dans le mode de fonctionnement (B1, B2) prévu pour l'examen des documents de valeur, **caractérisé en ce**
- **que** le capteur est un capteur optique (100) qui peut détecter la lumière émanant des documents de valeur (10) à plusieurs longueurs d'onde et qui est équipé pour,
dans le mode de fonctionnement modifié (B1', B2'), pour l'examen des documents de valeur,
- utiliser au moins une valeur de mesure qui est détectée à une autre longueur d'onde que les valeurs de mesure qui, dans le mode de fonctionnement prévu (B1, B2), sont déterminées pour l'examen des documents de valeur, ou
- au lieu d'une valeur de mesure concernée par le dysfonctionnement, utiliser une valeur de mesure dérivée qui est dérivée de valeurs de mesure détectées de manière spectralement adjacente à la valeur de mesure concernée par le dysfonctionnement,
- ou que le capteur comporte plusieurs pistes de mesure (L1-L12) transversalement à une direction de transport (T) des documents de valeur (10) le long desquelles les documents de valeur sont, pour leur examen, transportés en passant par le capteur, et que le capteur est équipé pour,
dans le mode de fonctionnement modifié (B1', B2'), pour l'examen des documents de valeur, dans le cas d'un dysfonctionnement d'une des pistes de mesure,
- pour l'examen des documents de valeur, au lieu de la valeur de mesure d'une piste de mesure concernée par le dysfonctionnement, utiliser la valeur de mesure d'une autre piste de mesure adjacente à la piste de mesure concernée par le dysfonctionnement, ou
- au lieu de la valeur de mesure d'une piste de mesure concernée par le dysfonctionnement, utiliser une valeur de mesure dérivée qui est dérivée des valeurs de mesure de pistes de mesure adjacentes à la piste de mesure concernée par le dysfonctionnement.
